# EUROPÄISCHE PATENTSCHRIFT

(11) **EP 2 630 344 B1**
(45) Veröffentlichungstag und Bekanntmachung des Hinweises auf die Patenterteilung: **14.10.2015**
(21) Anmeldenummer: 11749434.4
(22) Anmeldetag: 31.08.2011
(51) Int. Cl.: F01L 13/00, F01L 1/18

(54) **MECHANISCH STEUERBARER VENTILTRIEB**
MECHANICALLY CONTROLLABLE VALVE DRIVE
DISTRIBUTION À COMMANDE MÉCANIQUE

(30) Priorität: 19.10.2010 DE 102010048708
(43) Veröffentlichungstag der Anmeldung: 28.08.2013
(73) Patentinhaber: Kolbenschmidt Pierburg Innovations GmbH, 74172 Neckarsulm (DE)
(72) Erfinder: FLIERL, Rudolf, 92242 Hirschau (DE)
(74) Vertreter: ter Smitten, Hans
(86) Internationale Anmeldenummer: PCT/EP2011/065048
(87) Internationale Veröffentlichungsnummer: WO 2012/052217

(56) Entgegenhaltungen:
- EP-A1- 1 666 702
- DE-A1- 4 326 331
- DE-A1- 10 018 063
- DE-A1- 10 123 186
- DE-A1- 10 140 635
- DE-T5-112008 001 053
- JP-A- 2005 320 887
- US-A- 4 903 651

## Beschreibung

Die Erfindung betrifft einen mechanisch steuerbaren Ventiltrieb mit einem Gaswechselventil, auf das eine Schwenkhebelanordnung mittels einer Stirnfläche angreift, wobei Einstellmittel zur Ventilspieleinstellung vorgesehen sind, wobei die Schwenkhebelanordnung im Zylinderkopf mittels Lagermittel beweglich gelagert ist und wobei die Schwenkhebelanordnung eine Rolle aufweist, die über eine Arbeitskurve mit einem Kipphebel einer Ventilhubverstelleinrichtung in Wirkverbindung steht. Desweiteren betrifft die Erfindung eine mechanisch steuerbare Ventiltriebanordnung.

Derartige mechanisch steuerbare Ventiltriebe sind hinlänglich bekannt. So ist beispielsweise aus der DE 10140635 A1 ein mechanisch steuerbarer Ventiltrieb bekannt, bei dem ein Kipphebel derart ausgeführt ist, dass er mit seinem einen Ende mittels einer Rolle durch eine Nockenwelle in einer Kulissenanordnung bewegbar ist und mit seinem anderen Ende über eine Arbeitskurve über einen Schwenkhebel derart zusammen wirkt, dass das Gaswechselventil geöffnet und geschlossen wird. Zwischen der ersten Rolle und der Arbeitskurve ist bei einem derartigen Ventiltrieb eine zweite Rolle angeordnet, die mit einer verstellbaren Leiste derart zusammenwirkt, dass eine Ventilhubverstellung ermöglicht wird. Hierbei sind desweiteren Federmittel vorgesehen, die den Kipphebel in Richtung der verstellbaren Leiste vorspannen. Aus der DE 4326331 A1 ist ebenfalls ein Ventiltrieb mit einer Hubverstellanordnung bekannt. Auch diese Hubverstellanordnung weist einen Kipphebel auf, der über eine Arbeitskurve mit einem Schwenkhebel und über diesen Schwenkhebel mit einem Gaswechselventil zusammenwirkt. Die Verstellung des Kipphebels und damit die Einstellung der Hubhöhe findet jedoch hierbei am von der Arbeitskurve entgegengesetzten Ende des Kipphebels statt. Die Nockenwelle greift auf eine Rolle an, die ungefähr in der Mitte des Kipphebels gelagert ist.

Um Verschleißerscheinungen des Ventilsitzes und den unterschiedlichen Betriebszuständen bei unterschiedlichen Temperaturen Rechnung zu tragen, sind Ventiltriebe mit einem Ventilspiel ausgestattet, das ein geschlossenes Ventil über einen bestimmten Fahrzyklus gewährleisten soll. Neuere Motoren haben sogenannte Hydrostößel, die kein Ventilspiel mehr benötigen, und die gewährleisten, dass sich der Ventiltrieb den jeweiligen Betriebs- und Verschleißzuständen anpassen kann. Diese Art von Hydrostößel werden in Kombination mit einem Kugelkopf, auf dem der Schwenkhebel gelagert ist, auch bei den Ventiltrieben mit einer Hubverstellanordnung eingesetzt. Wenngleich hierdurch eine einwandfreie Schließung des Gaswechselventils gewährleistet ist, führen derartige Maßnahmen im Lebenszyklus des Verbrennungsmotors dazu, dass sich der Angriffspunkt der Arbeitskurve der Hubverstellanordnung auf die Rolle des Schwenkhebels verändert. Dies führt wiederum dazu, dass die bestimmten Betriebszuständen zugeordnete Ventilhubverstellung nicht mehr präzise arbeitet, was sich insbesondere vor dem Hintergrund einer optimalen Verbrennung und den damit verbundenen niedrigen Emissionen als nachteilig erweist.

Auch die DE 101 23 186 A1, die EP 1 666 702 A1 und die JP 2005-320887 offenbaren gattungsgemäße mechanisch steuerbare Ventiltriebe, die die oben genannten Nachteile aufweisen.

Es stellt sich daher die Aufgabe, einen mechanisch steuerbaren Ventiltrieb zu schaffen, der die oben genannten Nachteile vermeidet.

Diese Aufgabe wird dadurch gelöst, dass ein Federorgan (42) vorgesehen ist, das auf den Kipphebel (18) angreift, wobei zwischen dem Kipphebel (18) und der Rolle (12) der Schwenkhebelanordnung (6) ein Ventilspiel (22) vorgesehen ist, wobei die Arbeitskurve (28) zwei Kurvenbereiche aufweist, die ein Ventilspiel (22) gewährleisten, wobei ein Kurvenbereich einem kalten Betriebszustand und ein Kurvenbereich einem erwärmten Zustand einer Brennkraftmaschine zuzuordnen ist. Durch einen derartigen Ventiltrieb ist es möglich, eine optimale Verbrennung bei unterschiedlichsten Betriebszuständen dadurch zu gewährleisten, dass der Ventiltrieb in bestimmten Abständen, beispielsweise Wartungsintervallen immer wieder neu justiert werden kann. Desweiteren wird der Verschleiß der Ventilhubverstelleinrichtung dadurch minimiert, dass im Grundkreiskontakt des Nockens der Nockenwelle keine Reibung mehr vorliegt. Hierbei weist die Arbeitskurve zwei unterschiedliche Kurvenbereiche, wie zum Beispiel für Vollhub, Teilhub, Leerlauf und natürlich für das Ventilspiel auf.

Eine besonders vorteilhafte Ausführungsform eines mechanisch steuerbaren Ventiltriebes wird dadurch geschaffen, dass die Ventilhubverstelleinrichtung derart ausgeführt ist, dass der Kipphebel mit einer Rolle durch eine Nockenwelle in einer Kulissenanordnung bewegbar ist und mittels einem Verstellorgan verstellbar ist, wobei die zum Schwenkhebel gerichtete Seite eine Arbeitskurve aufweist, die mit der Rolle in Wirkverbindung steht, wobei der Kipphebel mittels eines Federorgans unter Vorspannung steht.

Es hat sich als vorteilhaft erwiesen, dass der Kipphebel L-förmig mit einem Arbeitskurvenschenkel und einem Führungsschenkel ausgebildet ist und wobei das Federorgan derart ausgeführt ist, dass es zumindest eine Federkraftkomponente in Richtung des Führungsschenkels aufweist. In einer besonders vorteilhaften Ausführungsform greift das Federorgan auf den Arbeitskurvenschenkel an.

Um einen Ventiltrieb zu schaffen, der auch bei höchsten Drehzahlen, wie z. B. bei Motorrädern eingesetzt werden kann und der damit auch für höchste spezifische Zylinderleistungen mit hohen Ventilbeschleunigungen ausgelegt ist, ist es vorteilhaft, dass die Lagermittel aus einem auf einer Schwenkachse angeordneten Schwenklager bestehen. Durch eine derartige Lagerung können die hohen Federkräfte, die bei einer derartigen Anwendung entstehen, sicher aufgefangen werden.

Die Einstellmittel können vorteilhafterweise zwischen dem Gaswechselventil und der Stirnfläche vorgesehen sein. Hierzu können die Einstellmittel als dickengestufte Einstellscheiben ausgeführt sein, mit denen eine extrem präzise Einstellung des Ventilstiels ermöglicht wird. Auch ist eine einfache Nachjustage in bestimmten Wartungsintervallen hierdurch gewährleistet. Auch können die Einstellmittel für das Ventilspiel im Schwenklager vorgesehen sein, wobei die Einstellung alleinig hierdurch oder zusätzlich zu den eingesetzten Einstellscheiben vorgenommen werden kann. Um einem extremen Verschleiß, beispielsweise des Ventilsitzes, Rechnung zu tragen und auch die Möglichkeit vorzusehen, den Eingriff des Kipphebels mit der Ventilhubverstelleinrichtung in Wartungsintervallen nachzujustieren, kann es darüber hinaus vorteilhaft sein, wenn die Einstellmittel in der Ventilhubverstelleinrichtung vorgesehen sind.

In vorteilhafter Weise besteht die Schwenkhebelanordnung aus einem Schwenkhebel und einer darin drehbar gelagerten Rolle, wobei die Rolle in Wirkverbindung mit der Arbeitskurve des Kipphebels steht. Dabei kann als Einstellmittel die Schwenkhebelanordnung vorgesehen sein. In diesem Fall kann über eine einfache Klassifizierung von einzelnen Schwenkhebelanordnungen eine Spieleinstellung erfolgen. Auch ist es denkbar, dass die Rolle der Schwenkhebelanordnung als Einstellmittel vorgesehen ist.

Bei einer weiteren Ausführungsform können dann die Einstellmittel durch das Verstellorgan ausgebildet sein. Auch ist es natürlich denkbar, die Einstellmittel durch die Arbeitskurve des Kipphebels ausgebildet sind.

In vorteilhafter Weise kann das Ventilspiel temperaturabhängig zwischen der Arbeitskurve und der Rolle über ein Verdrehen des Verstellorgans justierbar sein.

Auch ist es denkbar, dass die Einstellmittel durch die Kulissenanordnung ausgebildet sind.

Eine besonders vorteilhafte Ausführungsform einer Ventiltriebanordnung wird dadurch geschaffen, dass die Kipphebel benachbarter Ventiltriebe Führungsrollen aufweisen, die den Kipphebel in einer Kulissenanordnung führen und wobei die Führungsrollen von zwei benachbarten Kipphebeln über eine Steckachse miteinander verbunden sind, wobei zwischen den Führungsrollen eine Rolle angeordnet ist, auf die die Nockenwelle angreift.

Die Erfindung wird nachfolgend anhand der Zeichnung näher erläutert, hierbei zeigt die einzige Figur eine schematische Schnittansicht eines erfindungsgemäßen mechanischen Ventiltriebes.

In der Figur ist ein mechanisch steuerbarer Ventiltrieb 2 mit einem teilweise dargestellten Gaswechselventil 4 einer nicht näher gezeigten Brennkraftmaschine dargestellt. Das Gaswechselventil 4 ist beispielhaft gezeigt für mehrere, gleichartige Einlassventile eines Zylinders der Brennkraftmaschine. Auf den dargestellten Ventilschaft des Gaswechselventils 4 greift auf bekannte Weise eine Schwenkhebelanordnung 6 mit einer Stirnfläche 9 an, so dass das Gaswechselventil 4 in Abhängigkeit von einer Nockenwelle 10 geöffnet oder geschlossen wird. Die Schwenkhebelanordnung 6 besteht im Wesentlichen aus einem Schwenkhebel 8 und einer darin drehbar gelagerten Rolle 12. Der Schwenkhebel 8 ist darüber hinaus über ein Schwenklager 14 auf einer Schwenkachse 16 gelagert.

Die Rolle 12 und damit die Schwenkhebelanordnung 6 steht auf bekannte Weise in Wirkverbindung mit einem Kipphebel 18 und einer Ventilhubverstelleinrichtung 20. Im dargestellten Ausführungsbeispiel befindet sich der Kipphebel 18 in einer Ausgangsposition, die durch das geschlossene Gaswechselventil 4 (das heißt Ventilhub = 0) festgelegt ist. In dieser Ausgangsposition liegt ein vordefiniertes Spiel 22, zwischen der Rolle 12 der Schwenkhebelanordnung 8 und dem Kipphebel 18 vor.

Der Kipphebel 18 ist im Wesentlichen L-förmig ausgebildet, wobei der Kipphebel 18 einen Führungsschenkel 24, sowie einen Arbeitskurvenschenkel 26 mit einer zur Schwenkhebelanordnung 8 gerichteten Arbeitskurve 28 aufweist. Die Ventilhubverstelleinrichtung 20 ist dabei auf bekannte Weise mittels einer Führungsolle 30 in einer Kulissenanordnung 32 geführt. In diesem Zusammenhang wird explizit auf die DE 101 40 635 A1 verwiesen, in der der Aufbau einer vorteilhaften Ventiltriebanordnung beschrieben wird. Hierbei sind die Kipphebel benachbarter Ventiltriebe durch eine Steckachse verbunden, die eine Rolle aufweist, auf die eine Nockenwelle 10 mit den entsprechenden Nocken 34 angreift und den entsprechenden Ventilhub der Gaswechselventile auslöst.

Eine Ventilhubverstellung wird durch den Einsatz eines Verstellorgans 36 über ein Exzenterorgan 38, der auf eine weitere Rolle 40 des Kipphebels 18 angreift. Abhängig vom Verstellwinkel ϕ des Verstellorgans wird eine bestimmte Ventilhubhöhe des Gaswechselventils 4 bei Drehung der Nockenwelle 10 erreicht.

Um den Kipphebel 18 gegenüber dem Verstellorgan 36 vorzuspannen und den Kipphebel 18 in der Ausgangsposition, das heißt kein Eingriff des Nockens 34 der Nockenwelle 10 und kein Eingriff des Exzenterorgans 38 des Verstellorgans 36 zu positionieren, ist ein Federorgan 42 vorgesehen, das sowohl eine Federkraftkomponente Fx in Richtung des Verstellorgans 36 als auch eine Federkraftkomponente Fy in Richtung des Führungsschenkels 24 aufweist.

Durch diese Anordnung wird darüberhinaus die Montage der dargestellten Ventilhubvorrichtung wesentlich vereinfacht, da im Ausgangszustand, hervorgerufen durch das Federorgan 42, ein Kontakt zwischen dem Verstellorgan 36 und der Rolle 40, zwischen der Rolle 30 und der Kulissenanordnung 32 und zwischen der Rolle 30 und der Nockenwelle 10 vorliegt. Zur Spieleinstellung kann nun im vorliegenden Ausführungsbeispiel die Schwenkhebelanordnung 6 angehoben werden bis diese an der Arbeitskurve 28 des Arbeitskurvenschenkels 26 zur Anlage gelangt. Nachfolgend wird der Abstand zwischen dem Ventilschaft des Gaswechselventils 4 und der Stirnfläche 9 der Schwenkhebelanordnung 6 gemessen. Nun kann eine entsprechende Einstellscheibe 44 (Shim) ausgewählt werden, deren Dicke zusammen mit dem gewünschten Spiel den Abstand zwischen der Stirnfläche 9 und dem Ventilschaft des Gaswechselventils 4 entspricht.

Es sollte deutlich sein, dass im Falle einer Ventiltriebanordnung mit zwei Kipphebeln, deren Führungsrollen über eine Steckachse miteinander verbunden sind, wobei auf der Steckachse eine weitere Rolle zwecks Zusammenwirken mit der Nockenwelle vorgesehen ist, die Positionierung der Ventiltriebanordnung dadurch gewährleistet ist, dass über die Krafteinleitung von Federorganen 42, die jeweils auf einen Kipphebel 18 der Ventiltriebanordnung wirken, ein Kontakt zwischen dem jeweiligen Verstellorgan 36 und der Rolle 40 eines Kipphebels 18, ein Kontakt zwischen den jeweiligen Führungsrollen und der Kulissenanordnung 32 und ein Kontakt zwischen der mittig auf der Steckachse gelagerten Rolle und der Nockenwelle 10 vorliegt.

## Patentansprüche

1. Mechanisch steuerbarer Ventiltrieb (2) mit einem Gaswechselventil (4), auf das eine Schwenkhebelanordnung (6) mittels einer Stirnfläche (9) angreift, wobei Einstellmittel (12; 14; 20; 28; 32; 36; 44) zur Ventilspieleinstellung (22) vorgesehen sind, wobei die Schwenkhebelanordnung (6) im Zylinderkopf mittels Lagermittel beweglich gelagert ist und wobei die Schwenkhebelanordnung (6) eine Rolle (12) aufweist, die über eine Arbeitskurve (28) mit einem Kipphebel (18) einer Ventilhubverstelleinrichtung (20) in Wirkverbindung steht, und wobei ein Federorgan (42) vorgesehen ist, das auf den Kipphebel (18) angreift, wobei zwischen dem Kipphebel (18) und der Rolle (12) der Schwenkhebelanordnung (6) ein Ventilspiel (22) vorgesehen ist, **dadurch gekennzeichnet, dass** die Arbeitskurve (28) zwei Kurvenbereiche aufweist, die ein Ventilspiel (22) gewährleisten, wobei ein Kurvenbereich einem kalten Betriebszustand und ein Kurvenbereich einem erwärmten Zustand einer Brennkraftmaschine zuzuordnen ist.

2. Mechanisch steuerbarer Ventiltrieb (2) nach Anspruch 1, **dadurch gekennzeichnet, dass** die Ventilhubverstelleinrichtung (20) derart ausgeführt ist, dass der Kipphebel (18) mit einer Rolle durch eine Nockenwelle (10) in einer Kulissenanordnung (32) bewegbar ist und mittels einem Verstellorgan (36) verstellbar ist, wobei die zum Schwenkhebel (8) gerichtete Seite eine Arbeitskurve (28) aufweist, die mit der Rolle (12) in Wirkverbindung steht, wobei der Kipphebel (18) mittels eines Federorgans (42) unter Vorspannung steht.

3. Mechanisch steuerbarer Ventiltrieb (2) nach Anspruch 1 oder 2, **dadurch gekennzeichnet, dass** der Kipphebel (18) L-förmig mit einem Arbeitskurvenschenkel (26) und einem Führungsschenkel (24) ausgebildet ist und wobei das Federorgan (42) derart ausgeführt ist, dass es zumindest eine Federkraftkomponente in Richtung des Führungsschenkels (24) aufweist.

4. Mechanisch steuerbarer Ventiltrieb (2) nach Anspruch 3, **dadurch gekennzeichnet, dass** das Federorgan (42) auf den Arbeitskurvenschenkel (26) angreift.

5. Mechanisch steuerbarer Ventiltrieb (2) nach einem der vorhergehenden Ansprüche, **dadurch gekennzeichnet, dass** die Lagermittel der Schwenkhebelanordnung (6) aus einem auf einer Schwenkachse (16) angeordneten Schwenklager (14) bestehen.

6. Mechanisch steuerbarer Ventiltrieb (2) nach einem der vorhergehenden Ansprüche, **dadurch gekennzeichnet, dass** die Einstellmittel zwischen dem Gaswechselventil (4) und der Stirnfläche (9) vorgesehen sind.

7. Mechanisch steuerbarer Ventiltrieb (2) nach Anspruch 6, **dadurch gekennzeichnet, dass** die Einstellmittel als dickengestufte Einstellscheiben (44) ausgeführt sind.

8. Mechanisch steuerbarer Ventiltrieb (2) nach einem der vorhergehenden Ansprüche, **dadurch gekennzeichnet, dass** die Einstellmittel im Schwenklager (14) vorgesehen sind.

9. Mechanisch steuerbarer Ventiltrieb (2) nach einem der vorhergehenden Ansprüche, **dadurch gekennzeichnet, dass** die Einstellmittel in der Ventilhubverstelleinrichtung (20) vorgesehen sind.

10. Mechanisch steuerbarer Ventiltrieb (2) nach einem der vorhergehenden Ansprüche, **dadurch gekennzeichnet, dass** die Schwenkhebelanordnung (6) aus einem Schwenkhebel (8) und einer darin drehbar gelagerten Rolle (12) besteht, wobei die Rolle (12) in Wirkverbindung mit der Arbeitskurve des Kipphebels (18) steht.

11. Mechanisch steuerbarer Ventiltrieb (2) nach einem der vorhergehenden Ansprüche, **dadurch gekennzeichnet, dass** als Einstellmittel die Schwenkhebelanordnung (6) vorgesehen ist.

12. Mechanisch steuerbarer Ventiltrieb (2) nach Anspruch 11, **dadurch gekennzeichnet, dass** als Einstellmittel die Rolle (12) der Schwenkhebelanordnung (6) vorgesehen ist.

13. Mechanisch steuerbarer Ventiltrieb (2) nach Anspruch 2, **dadurch gekennzeichnet, dass** die Einstellmittel durch das Verstellorgan (36) ausgebildet sind.

14. Mechanisch steuerbarer Ventiltrieb (2) nach einem der vorhergehenden Ansprüche, **dadurch gekennzeichnet, dass** die Einstellmittel durch die Arbeitskurve (28) des Kipphebels (18) ausgebildet sind.

15. Mechanisch steuerbarer Ventiltrieb (2) nach einem der vorhergehenden Ansprüche, **dadurch gekennzeichnet, dass** das Ventilspiel (22) temperaturabhängig zwischen der Arbeitskurve (28) und der Rolle (12) über ein Verdrehen des Verstellorgans (36) justierbar ist.

16. Mechanisch steuerbarer Ventiltrieb (2) nach Anspruch 12, **dadurch gekennzeichnet, dass** die Einstellmittel durch die Kulissenanordnung (32) ausgebildet sind.

17. Mechanisch steuerbare Ventiltriebanordnung mit mehreren in Reihe angeordneten Gaswechselventilen (4), denen entsprechende Zylinder zugeordnet sind, wobei einem Gaswechselventil (4) ein mechanisch steuerbarer Ventiltrieb (2) nach einem der vorhergehenden Ansprüchen zugeordnet ist, **dadurch gekennzeichnet, dass** die Kipphebel (18) Führungsrollen aufweisen, die den Kipphebel (18) in einer Kulissenanordnung (32) führen und wobei die Führungsrollen von zwei benachbarten Kipphebeln (18) über eine Steckachse miteinander verbunden sind, wobei zwischen den Führungsrollen eine Rolle (30) angeordnet ist, auf die die Nockenwelle (10) angreift.

## Claims

1. A mechanically controllable valve drive (2) comprising a gas exchange valve (4) engaged by a pivot lever assembly (6) via an end surface (9), wherein adjustment device (12; 14; 20; 28; 32; 36; 44) are provided for adjusting the valve clearance (22), wherein the pivot lever assembly (6) is mounted in the cylinder head via bearing means so as to be movable, and wherein the pivot lever assembly (6) comprises a roller (12) that is operatively connected with a rocker lever (18) of a valve lift adjustment device (20) via a work curve (28), and wherein a spring member (42) is provided that engages the rocker lever (18), wherein a valve clearance (22) is provided between the rocker lever (18) and the roller (12) of the pivot lever assembly (6), **characterized in that** the work curve (28) has two curve portions that guarantee for a valve clearance (22), wherein one curve portion is assigned to a cold operational state and one cam portion is assigned to a warm operational state of an internal combustion engine.

2. The mechanically controllable valve drive (2) as recited in claim 1, **characterized in that** the valve lift adjustment device (20) is configured so that the rocker arm (18) is movable in a sliding block assembly (32) by means of the roller via a camshaft (10) and is adjustable by means of an adjustment element (36), wherein a side facing the pivot lever (8) comprises a work curve (28) operatively connected to the roller (12), wherein, the rocker arm (18) is biased by the spring member (42).

3. The mechanically controllable valve drive (2) as recited in claim 1 or 2, **characterized in that** the rocker arm (18) is configured as an L-shape comprising a work curve leg (26) and a guide leg (24), and wherein the spring member (42) is configured so as to have at least one spring force component in a direction of the guide leg (24).

4. The mechanically controllable valve drive (2) as recited in claim 3, **characterized in that** the spring member (42) is configured to engage the work curve leg (26).

5. The mechanically controllable valve drive (2) as recited in one of the preceding claims, **characterized in that** the bearing means of the pivot lever assembly (6) is a pivot bearing (14) arranged on a pivot axle (16).

6. The mechanically controllable valve drive (2) as recited in one of the preceding claims, **characterized in that** the adjustment device is provided between the gas exchange valve (4) and the end surface (9).

7. The mechanically controllable valve drive (2) as recited in claim 3, **characterized in that** the adjustment device is configured as adjustment disks (44) comprising a stepped thickness.

8. The mechanically controllable valve drive (2) as recited in one of the preceding claims, **characterized in that** the adjustment device is arranged in the pivot bearing (14).

9. The mechanically controllable valve drive (2) as recited in one of the preceding claims, **characterized in that** the adjustment device is provided in the valve lift adjustment device (20).

10. The mechanically controllable valve drive (2) as recited in one of the preceding claims, **characterized in that** the pivot lever assembly (6) is formed by a pivot lever (8) and a roller (12) rotatably supported in the pivot lever, the roller (12) being configured so as to be operatively connected to the work curve of the rocker arm (18).

11. The mechanically controllable valve drive (2) as recited in one of the preceding claims, **characterized in that** the adjustment device is the pivot lever assembly (6).

12. The mechanically controllable valve drive (2) as recited in claim 11, **characterized in that** adjustment device is the roller (12) of the pivot lever assembly (6).

13. The mechanically controllable valve drive (2) as recited in claim 2, **characterized in that** the adjustment device is formed by the adjustment member (36).

14. The mechanically controllable valve drive (2) as recited in one of the preceding claims, **characterized in that** the adjustment device is formed by the work curve (28) of the rocker arm (18).

15. The mechanically controllable valve drive (2) as recited in one of the preceding claims, **characterized in that** the valve clearance (22) is configured to be adjustable based on a temperature between the work curve (28) and the roller (12) by rotating the adjustment member (36).

16. The mechanically controllable valve drive (2) as recited in claim 12, **characterized in that** the adjustment device is formed by the sliding block assembly (32).

17. A mechanically controllable valve drive assembly comprising a plurality of gas exchange valves (4) arranged in a row and having corresponding cylinders assigned thereto, each gas exchange valve (4) having a respective mechanically controllable valve drive (2) of one of the preceding claims assigned thereto, **characterized in that** the rocker arms (18) comprises guide rollers, the guide rollers being configured to guide the rocker arm (18) in the sliding block assembly (32), and wherein the guide rollers of two adjacent rocker arms (18) being connected to each other via a stud axle, wherein a roller (30) is arranged between the guide rollers, the roller being configured to be engaged by the camshaft (10).

## Revendications

1. Distribution (2) à commande mécanique avec une soupape d'échange de gaz (4) sur laquelle agit un ensemble de levier pivotant (6) par une face frontale (9), des moyens d'ajustage (12; 14; 20; 28; 32; 36; 44) étant prévus pour l'ajustage du jeu de soupape (22), ledit ensemble de levier pivotant (6) étant supporté de manière mobile dans la tête du cylindre par des moyens de support, et dans laquelle l'ensemble de levier pivotant (6) comprend un rouleau (12) en liaison fonctionnelle avec un culbuteur (18) d'un moyen d'ajustage de levée de soupape (20) par une courbe de travail (28), et dans laquelle un élément ressort (42) est prévu, qui agit sur le culbuteur (18), un jeu de soupape (22) étant prévue entre le culbuteur (18) et le rouleau (12) dudit ensemble de levier pivotant (6), **caractérisée en ce que** la courbe de travail (28) comprend deux parties de courbe, qui garantissent un jeu de soupape (22), une partie de la courbe étant associée à un état de fonctionnement froid et une partie de courbe étant associée à un état de fonctionnement chaud d'un moteur à combustion interne.

2. Distribution (2) à commande mécanique selon la revendication 1, **caractérisée en ce que** le moyen d'ajustage de levée de soupape (20) est réalisé de sorte qu'à l'aide d'un rouleau, le culbuteur (18) est apte à être déplacé dans un ensemble coulisse (32) par un arbre à cames (10) et à être ajusté par un élément d'ajustage (36), la face dirigée vers le levier pivotant (8) comportant une courbe de travail (28) en liaison fonctionnelle avec le rouleau (12), ledit culbuteur (18) étant précontraint par un élément ressort (42).

3. Distribution (2) à commande mécanique selon la revendication 1 ou 2, **caractérisée en ce que** le culbuteur (18) est en forme d'un L avec une branche de courbe de travail (26) et une branche de guidage (24), et dans laquelle ledit élément ressort (42) est réalisé de sorte qu'il a au moins une composante de force de ressort orientée dans la direction de la branche de guidage (24).

4. Distribution (2) à commande mécanique selon la revendication 3, **caractérisée en ce que** l'élément ressort (42) agit sur la branche de la courbe de travail (26).

5. Distribution (2) à commande mécanique selon l'une quelconque des revendications précédentes, **caractérisée en ce que** les moyens de support dudit ensemble de levier pivotant (6) sont formés par un palier de pivotement (14) disposé sur un axe de pivotement (16).

6. Distribution (2) à commande mécanique selon l'une quelconque des revendications précédentes, **caractérisée en ce que** les moyens d'ajustage sont disposés entre la soupape d'échange de gaz (4) et la face frontale (9).

7. Distribution (2) à commande mécanique selon la revendication 6, **caractérisée en ce que** les moyens d'ajustage sont réalisés sous forme de disques d'ajustage (44) à épaisseur étagée.

8. Distribution (2) à commande mécanique selon l'une quelconque des revendications précédentes, **caractérisée en ce que** les moyens d'ajustage sont disposés dans ledit palier de pivotement (14).

9. Distribution (2) à commande mécanique selon l'une quelconque des revendications précédentes, **caractérisée en ce que** les moyens d'ajustage sont disposés dans le moyen d'ajustage de levée de soupape (20).

10. Distribution (2) à commande mécanique selon l'une quelconque des revendications précédentes, **caractérisée en ce que** ledit ensemble de levier pivotant (6) est formé d'un levier pivotant (8) et un rouleau (12) supporté de manière rotatif dans ledit ensemble, ledit rouleau (12) étant en liaison fonctionnelle avec la courbe de travail du culbuteur (18).

11. Distribution (2) à commande mécanique selon l'une quelconque des revendications précédentes, **caractérisée en ce que** l'ensemble de levier pivotant (6) est prévu comme moyen d'ajustage.

12. Distribution (2) à commande mécanique selon la revendication 11, **caractérisée en ce que** le rouleau (12) dudit ensemble de levier pivotant (6) est prévu comme moyen d'ajustage.

13. Distribution (2) à commande mécanique selon la revendication 2, **caractérisée en ce que** le moyen d'ajustage est formé par l'élément d'ajustage (36).

14. Distribution (2) à commande mécanique selon l'une quelconque des revendications précédentes, **caractérisée en ce que** le moyen d'ajustage est formé par la courbe de travail (28) du culbuteur (18).

15. Distribution (2) à commande mécanique selon l'une quelconque des revendications précédentes, **caractérisée en ce que** le jeu de soupape (22) peut être ajusté en fonction de la température entre la courbe de travail (28) et le rouleau (12) par rotation dudit élément d'ajustage (36).

16. Distribution (2) à commande mécanique selon la revendication 12, **caractérisée en ce que** le moyen d'ajustage est formé par l'ensemble coulisse (32).

17. Distribution à commande mécanique avec plusieurs soupapes d'échange de gaz (4) disposée en série, associées à des cylindres correspondants, dans laquelle une distribution à commande mécanique (2) selon l'une quelconque des revendications précédentes est associé respectivement à une soupape d'échange de gaz (4), **caractérisée en ce que** les culbuteurs (18) comprend des rouleaux de guidage guidant le culbuteur (18) dans un ensemble coulisse (32), et dans laquelle les rouleaux de guidage de deux culbuteurs (18) voisins sont reliés par un arbre de rouleau, un rouleau (30) étant disposé entre les rouleaux de guidage sur lequel agit l'arbre à cames (10).
